# EUROPÄISCHE PATENTSCHRIFT

(11) **EP 0 740 075 B1**
(45) Veröffentlichungstag und Bekanntmachung des Hinweises auf die Patenterteilung: **28.07.1999**
(21) Anmeldenummer: 96105517.5
(22) Anmeldetag: 06.04.1996
(51) Int. Cl.: F04B 19/12, F04D 3/02, F04D 15/00

(54) **Schneckenpumpe**
Screw pump
Pompe à vis

(30) Priorität: 08.04.1995 DE 19513452
(43) Veröffentlichungstag der Anmeldung: 30.10.1996
(73) Patentinhaber: MARMORIT GmbH, 79283 Bollschweil (DE)
(72) Erfinder: Maier, Martin, D-79258 Hartheim (DE); Wagner, Kurt, D-79238 Ehrenkirchen-Kirchhofen (DE)
(74) Vertreter: Hilleringmann, Jochen, Dipl.-Ing.

(56) Entgegenhaltungen:
- DE-A- 2 237 563
- DE-U- 8 609 300
- FR-A- 1 486 745
- US-A- 3 011 445

## Beschreibung

Die Erfindung betrifft eine Schneckenpumpe, wie sie z.B. zum Pumpen von pastösen Materialien, insbesondere Baumaterialien wie angemachte Putzmischungen o.dgl. eingesetzt wird, wie aus DE 86 09 300 U1 oder DE-OS 22 37 563 bekannt.

Eine Schneckenpumpe weist zum Fördern des zu pumpenden Materials eine drehbar gelagerte und von einer Antriebsvorrichtung antreibbare Förderschnecke auf, die beim Transport des Materials dieses mit den zum Pumpen erforderlichen Druck beaufschlagt. Schneckenpumpen werden z.B. zum Mischen und Fördern von Baumaterialien insbesondere als Durchlaufmischer oder Putzmaschinen eingesetzt.

Die Förderschnecke ist umgeben von einem Schneckenmantel aus (bedingt) flexiblem Material (Kunststoff oder Gummi). Der Schneckenmantel muß dicht an dem "Gewinde" oder "Schraube" der Förderschnecke anliegen und dem von der Förderschnecke auf das Material aufgebrachten Druck widerstehen. Zu diesem Zweck ist der Schneckenmantel von einer Spannvorrichtung umgeben, bei der es sich im allgemeinen um eine Art Metall-Manschette handelt. Diese Manschette weist einen Umfangsabschnitt auf, der sich über weniger als 360° um den geschlossenen Schneckenmantel erstreckt und einander benachbarte radial abstehende Flansche aufweist, die mittels Spannbolzen o.dgl. miteinander verbunden sind. Durch die Spannbolzen wird über die Manschette radial Spannung auf den Schneckenmantel aufgebracht, so daß sich dieser fest an die Förderschnecke anlegt.

Der Schneckenmantel ist infolge von Reibung mit der Förderschnecke und dem zu pumpenden Material einem stetigen Verschleiß ausgesetzt, weshalb er relativ häufig ausgewechselt werden muß.

Aus DE-U-86 09 300, DE-A-22 37 563, US-A-3 011 445 und FR-A-1 486 745 sind jeweils Schneckenpumpen bekannt, bei denen der Schneckenmantel mittels einer hydraulisch bzw. pneumatisch betreibbaren Verstellvorrichtung gegen die Förderschnecke gespannt und auf dem jeweils eingestellten Sollwert optimal vorgespannt gehalten wird. Die oben erwähnten Spannschrauben sind also insoweit durch die Verstellvorrichtung ersetzt. Die Verstellvorrichtung der aus US-A-3 011 445 und FR-A-1 486 745 bekannten Schneckenpumpen ist darüber hinaus in Abhängigkeit von dem Förderdruck der zu pumpenden Masse ansteuerbar.

Der Erfindung liegt die Aufgabe zugrunde, eine Schnekkenpumpe zu schaffen, bei der der Schneckenmantel auf einfache Weise in Abhängigkeit von dem Förderdruck gespannt wird.

Zur Lösung dieser Aufgabe wird mit der Erfindung eine Schneckenpumpe gemäß Anspruch 1 vorgeschlagen; vorteilhafte Weiterbildungen dieser Erfindung sind in den Unteransprüchen angegeben.

Die erfindungsgemäße Schneckenpumpe ist versehen mit einer Förderschnecke, einer Antriebsvorrichtung zum drehenden Antreiben der Förderschnecke, einem die Förderschnecke umgebenden Schneckenmantel und einer Spannvorrichtung zum Spannen des Schneckenmantels gegen die Förderschnecke, wobei die Spannvorrichtung den Schnekkenmantel mittels einer ansteuerbaren Verstellvorrichtung gegen die Förderschnecke spannt.

Die Spannvorrichtung spannt den Schneckenmantel mittels der ansteuerbaren Verstellvorrichtung automatisch gegen die Förderschnecke. Dabei ist die Verstellvorrichtung in Abhängigkeit von dem Förderdruck der zu pumpenden Masse ansteuerbar, und zwar derart, daß die Kraft, mit der der Schneckenmantel gegen die Förderschnecke gespannt ist, mit zunehmendem Förderdruck ansteigt, insbesondere proportional zum Förderdruck ist.

Erfindungsgemäß wird als Antriebsvorrichtung ein Hydraulikmotor eingesetzt; dies hat den Vorteil, daß der Hydraulikdruck und damit die Hydraulikflüssigkeit direkt zum Betätigen und Steuern der Spannvorrichtung eingesetzt werden kann, die dabei mindestens einen Hydraulik-Stempel aufweist, der zum Spannen bzw. Entspannen des Schneckenmantels entweder auf Zug bzw. Druck oder auf Druck bzw. Zug beansprucht wird (Druck- oder Zug-Stempel).

Die Einstellung der Spannvorrichtung erfolgt bei der erfindungsgemäßen Schneckenpumpe last- bzw. förderdruckabhängig. Dazu wird der Druck der Hydraulikflüssigkeit des Hydraulik-Motors der Schneckenpumpe direkt abgegriffen und zur Ansteuerung der Spannvorrichtung verwendet. Damit ist es möglich, den Schneckenmantel so stark gegen die Förderschnecke spannen zu können, wie es für den augenblicklich abverlangten Förderdruck erforderlich ist. Damit werden die Reibung und damit der Verschleiß des Schneckenmantels reduziert. Schließlich ist aber auch die Möglichkeit gegeben, bei einer Schneckenpumpe den Schneckenmantel seinem Verschleiß entsprechend automatisch nachzustellen.

Mit der Erfindung läßt sich die Einsatzdauer eines Schneckenmantels ganz entscheidend verlängern. Versuche haben ergeben, daß hier eine Verbesserung um mindestens den Faktor 2 gegeben ist. Wenn man bedenkt, wie umständlich das Auswechseln des Schneckenmantels ist, ist einsichtig, daß die Erfindung auch eine wesentliche Verbesserung im Umgang mit der Schneckenpumpe, insbesondere bzgl. der Wartung der Schneckenpumpe, mit sich bringt.

Gerade im Anfahrbereich einer Förderschnecke, in dem der Förderdruck noch gering ist, kann die Schneckenpumpe mit geringster Reibung zwischen Förderschnecke und Schneckenmantel betrieben werden. Bei niedrigem Förderdruck kann mit geringem Schneckenmanteldruck gearbeitet werden, was sich vorteilhafterweise auch auf eine Reduktion der zum Betreiben der Schneckenpumpe aufzubringenden Energie auswirkt.

Grundsätzlich ist es möglich, den jeweiligen Förderdruck insbesondere meßtechnisch zu erfassen und damit die automatisch verstellbare Spannvorrichtung zu steuern. Die Ansteuerung der Spannvorrichtung erfolgt übrigens derart, daß sich die Spannung mit zunehmendem Förderdruck erhöht, wobei diese Abhängigkeit insbesondere proportional ist.

Vorzugsweise umfaßt die Spannvorrichtung mehrere Spannelemente (z.B. Hydraulik-Stempel), die längs der axialen Erstreckung des Schneckenmantels verteilt an der Spannvorrichtung angreifen. Damit ist es möglich, den Schneckenmantel örtlich variabel und über die gesamte axiale Länge unterschiedlich stark vorzuspannen, dem Schneckenmantel also ein Spannungsprofil aufzuprägen, was je nach Art des zu pumpenden Materials bzw. Mediums vorteilhaft ist. Mehrere Verstellelemente können aber auch mit gleicher Kraftauswirkung auf die Spannvorrichtung einwirken. Damit läßt sich ein konstantes Spannungsprofil über die gesamte axiale Länge des Schneckenmantels erreichen.

Das oder die Verstellelemente der Verstellvorrichtung zum gesteuerten Verstellen der Spannvorrichtung können die unterschiedlichsten Ausgestaltungen aufweisen. Hydraulik-Stempel, motorisch antreibbare Spindeln oder motorisch bewegbare Hebelsysteme sind möglich.

Nachfolgend werden anhand der Figuren Ausführungsbeispiele der Erfindung näher erläutert. Im einzelnen zeigen:
- Fig. 1: eine Seitenansicht einer Schneckenpumpe mit erfindungsgemäßer Spannvorrichtung und
- Fign. 2 und 3: Alternativen für die Spannvorrichtung, die jeweils als Querschnittsansichten der Schneckenpumpe gemäß Fig. 1 entlang der Linie II-II dargestellt sind.

In Fig. 1 ist in Seitenansicht eine Schneckenpumpe 10 dargestellt. Die Schneckenpumpe 10 ist mit einer im Schneckengehäuse 12 drehbar gelagerten Förderschnecke 14 versehen, die eine Achse und eine um die Achse herum verlaufende Schraubenwendel aufweist. Zum drehenden Antreiben der Förderschnecke 14 ist ein bei 16 angedeuteter Hydraulik-Motor als Antriebsvorrichtung vorgesehen. Das Gehäuse 12 der Schneckenpumpe 10 weist einen Einlaß 18 und einen Auslaß 20 auf, die an den beiden axialen Enden der Förderschnecke 14 angeordnet sind.

Der Aufbau des Gehäuses 12 wird nachfolgend anhand von Fig. 2 näher erläutert.

Die Förderschnecke 14 ist abdichtend umschlossen von einem Schneckenmantel 22 aus elastischem Material. Insbesondere wird hierfür ein Kunststoffmaterial eingesetzt. Um den Schneckenmantel 22 herum ist als Spannvorrichtung eine Metallmanschette 24 angeordnet, die radial von außen gegen den Schneckenmantel 22 drückt und diesen wiederum zur dichten Anlage an der Förderschnecke 14 bringt. Die Spannmanschette 24 umschließt den Schneckenmantel 22 über nahezu 360°, ist also nicht gänzlich geschlossen. Im Bereich des offenen Endes der Spannmanschette 24 ist diese mit im wesentlichen radial abstehenden Flanschen 25,26 versehen, die mittels einer automatisch betätigbaren Verstellvorrichtung 28 zum Einstellen der auf den Schneckenmantel 22 wirkenden Spannung relativ zueinander bewegbar sind.

Beim Fördern von Material durch die Schneckenpumpe beaufschlagt die Förderschnecke 14 das Material mit Druck. Diesem Druck muß der Schneckenmantel 22 standhalten. Aus diesem Grunde ist er von der Spannmanschette 24 umgeben. Je höher der Förderdruck ist, desto höher muß die Kraft sein, mit der der Schneckenmantel 22 gegen die Förderschnecke 14 radial gedrückt wird. Je stärker der Schneckenmantel 22 gegen die Förderschnecke 14 gedrückt ist, desto größer ist der Verschleiß des Schneckenmantels 22 durch Reibung einerseits mit der Förderschnecke 14 und andererseits mit dem zu fördernden bzw. zu pumpenden Material. Um den Verschleiß zu reduzieren, ist es zweckmäßig, den Schneckenmantel 22 dem jeweiligen abverlangten Förderdruck entsprechend stark gegen die Förderschnecke 14 vorzuspannen. Zu diesem Zweck ist bei der hier zu beschreibenden Schneckenpumpe 10 eine Automatik zum automatischen Nachstellen der Spannung der Spannmanschette vorgesehen.

Die oben angesprochene automatische Nachstellung erfolgt in Abhängigkeit von der Höhe des jeweiligen Förderdruckes. Ganz allgemein gesprochen, ist der Förderdruck bestimmt durch die Beschaffenheit des Materials (Viskosität) und durch den Querschnitt und die Länge des an den Auslaß des Schneckenpumpengehäuses 12 anschließbaren Förderschlauchs (in den Figuren nicht dargestellt). Ferner kann die Feststellung getroffen werden, daß der auf das pumpende Material wirkende Druck längs der Förderschnecke 14 variiert.

Meßtechnisch oder aus Betriebsparametern der Schneckenpumpe, insbesondere aus den Betriebsparameter der Antriebsvorrichtung der Förderschnecke 14 wird der jeweilige Förderdruck bei der Schneckenpumpe 10 bestimmt. Je höher der Förderdruck ist, desto größer muß die auf den Schneckenmantel 22 wirkende Vorspannung durch die Spannmanschette 24 sein. Bei dem hier zu beschreibenden Ausführungsbeispiel wird als Antriebsvorrichtung ein Hydraulik-Motor 16 eingesetzt. Der Betriebsdruck dieses Hydraulik-Motors 16 ist proportional zum Förderdruck, so daß der Betriebsdruck direkt zur Ansteuerung geeigneter Verstellelemente der Verstellvorrichtung 28 ausgenutzt werden kann.

Bei der in Fig. 2 dargestellten Variante der Verstellvorrichtung 28 weist diese Druck-Hydraulikstempel 30 auf, deren Zylinder 32 mit dem Flansch 25 der Spannmanschette 24 mechanisch verbunden sind. Dieser Flansch 25 ist dazu mit einem tangential zur Förderschnecke 14 verlaufenden Befestigungselement 34 verbunden, an dem der Stempelzylinder 32 bei 36 drehbar gelagert ist. Der aus dem Zylinder 32 herausragende Kolben 38 ist drehbar an einem Hebel 40 gelagert, dessen diesem Lagerungspunkt 42 abgewandtes Ende sich gegen den Flansch 25 der Spannmanschette 24 abstützt, mit dem der Stempel 32 über das Befestigungselement 34 verbunden ist. Der andere Flansch 26 ist über ein Zugelement 44 mit dem sich am Flansch 25 abstützenden Ende des Hebels 40 verspannt. Fährt nun mit steigendem Betriebsdruck des Hydraulik-Motors 16 der Kolben 38 aus, so wird der Hebel 40 um seinen Anlagepunkt 46 am Flansch 25 verschwenkt, wobei sich der Abstand zwischen diesem Ende des Hebels 40 und dem Flansch 26 ändert, was wiederum eine auf das Zugelement 44 wirkende Zugspannung zur Folge hat, die in eine radiale Stauchung der Spannmanschette 24 umgesetzt wird. Damit wird Druck auf den Schneckenmantel 22 ausgeübt.

Anhand von Fig. 3 soll nachfolgend noch kurz auf eine Variante des Verstellmechanismus 28' eingegangen werden. Soweit sich die Elemente der Ausführungsbeispiele gemäß Fign. 2 und 3 gleichen, sind sie mit denselben Bezugszeichen versehen.

Im Unterschied zur Ausführungsform gemäß Fig. 2 wird bei der Alternativen nach Fig. 3 ein Hydraulik-Zugstempel 30' verwendet, dessen Zylinder 32' über ein Verbindungselement 34' mit dem Flansch 26 der Spannmanschette 24 verbunden ist. Der aus dem Zylinder 32' herausragende Kolben 38' ist mit einem Hebel 40' verbunden, der starr mit dem anderen Flansch 25 der Spannmanschette 24 verbunden ist. Mit zunehmendem Betriebsdruck des Hydraulik-Motors 16 wird die Kolbenstange 38' in den Zylinder 32' hineinbewegt. Dadurch wird der Hebel 40' auf den Zylinder 32' zubewegt und damit die beiden Flansche 25,26 aufeinanderzubewegt. Auf diese Weise erfolgt die Vorspannungskrafteinstellung der Spannmanschette 24.

## Patentansprüche

1. Schneckenpumpe, insbesondere zum Pumpen von pastösen Massen, wie z.B. Baumaterialien, vorzugsweise angemachte Putzmischungen o.dgl., mit
- einer Förderschnecke (14),
- einer Antriebsvorrichtung (16) zum drehenden Antreiben der Förderschnecke (14),
- einem die Förderschnecke (14) umgebenden Schneckenmantel (22) und
- einer Spannvorrichtung (24) zum Spannen des Schneckenmantels (22) gegen die Förderschnecke (14),
- wobei die Spannvorrichtung (24) den Schneckenmantel (22) mittels einer ansteuerbaren Verstellvorrichtung (28) gegen die Förderschnecke (14) spannt und
- die Verstellvorrichtung (28) in Abhängigkeit von dem Förderdruck der zu pumpenden Masse ansteuerbar ist, und zwar derart, daß die Kraft, mit der der Schneckenmantel (22) gegen die Förderschnecke (14) gespannt ist, mit zunehmendem Förderdruck ansteigt, insbesondere proportional zum Förderdruck ist
**dadurch gekennzeichnet,**
- daß die Antriebsvorrichtung (16) und die Verstellvorrichtung (28) jeweils hydraulisch betreibbar sind und daß der sich in der Antriebsvorrichtung (16) einstellende Hydraulikdruck direkt zur Ansteuerung der Verstellvorrichtung (28) genutzt wird.

2. Schneckenpumpe nach Anspruch 1, dadurch gekennzeichnet, daß eine Meßvorrichtung zum Messen des Förderdrucks vorgesehen ist und daß die Verstellvorrichtung (28) in Abhängigkeit von dem Ausgangssignal der Meßvorrichtung steuerbar ist.

3. Schneckenpumpe nach Anspruch 1 oder 2, dadurch gekennzeichnet, daß eine Ermittlungsvorrichtung zum Ermitteln des Förderdrucks aus den Betriebsparametern der Antriebsvorrichtung (16) vorgesehen ist und daß die Verstellvorrichtung (28) in Abhängigkeit von dem Ausgangssignal der Ermittlungsvorrichtung steuerbar ist.

4. Schneckenpumpe nach einem der Ansprüche 1 bis 3, dadurch gekennzeichnet, daß die Verstellvorrichtung (28) mindestens ein Verstellelement (30) aufweist.

5. Schneckenpumpe nach einem der Ansprüche 1 bis 4, dadurch gekennzeichnet, daß die Verstellvorrichtung (28) mehrere Verstellelemente (30) aufweist, die in axialer Erstreckung der Förderschnecke (14), insbesondere gleichmäßig, verteilt angeordnet sind.

6. Schneckenpumpe nach Anspruch 5, dadurch gekennzeichnet, daß die Verstellelemente (30) unterschiedlich große Kräfte auf die Spannvorrichtung (24) ausüben.

## Claims

1. A screw pump, in particular for pumping pasty masses such as, e.g., building materials, preferably gaged mixtures of plaster or the like, comprising
- a feed screw (14),
- a drive device (16) for rotatingly driving the feed screw (14),
- a screw sleeve (22) surrounding the feed screw (14), and
- a tensioning device (24) for tensioning the screw sleeve (22) against the feed screw (14),
- the tensioning device (24) tensioning the screw sleeve (22) against the feed screw (14) by means of a controllable adjusting device (28), and
- the adjusting device (28) being adapted to be controlled depending on the feed pressure of the mass to be pumped, such that the force with which the screw sleeve (22) is tensioned against the feed screw (14), increases as the feed pressure increases and that the force is, in particular, proportional to the feed pressure,
characterized in
that the drive device (16) and the adjusting device (28) are each hydraulically operable, and that the hydraulic pressure prevailing in the drive device (16) is used directly to control the adjusting device (28).

2. The screw pump of clam 1, characterized in that a measuring device for measuring the feed pressure is provided, and that the adjusting device (28) may be controlled in dependence on the output signal of the measuring device.

3. The screw pump of claim 1 or 2, characterized in that a detection device is provided for detecting the feed pressure from the operational parameters of the drive device (16), and that the adjusting device (28) may be controlled in dependence on the output signal of the detection device.

4. The screw pump of one of claims 1 to 3, characterized in that the adjusting device (28) comprises at least one adjusting element (30).

5. The screw pump of one of claims 1 to 4, characterized in that the adjusting device (28) comprises a plurality of adjusting elements (30), distributed, in particular evenly, along the axial dimension of the feed screw (14).

6. The screw pump of claim 5, characterized in that the forces exerted by the adjusting elements (30) on the tensioning device (24) differ in magnitude.

## Revendications

1. Pompe à vis, particulièrement pour pomper des masses pâteuses, par exemple des matériaux de construction, préférablement des mixtures de plâtre préparées ou semblable, comprenant
- une vis transporteuse (14).
- un moyen d'entraînement (16) pour l'entraînement rotatif de la vis transporteuse (14),
- un enveloppe (22) de la vis enveloppant la vis transporteuse (14), et
- un moyen de serrage (24) pour serrer l'enveloppe (22) vers la vis transporteuse (14),
- le moyen de serrage (24) serrant l'enveloppe (22) vers la vis transporteuse (14) par un moyen d'ajustage (28) commandable, et
- le moyen d'ajustage (28) étant commandable en fonction de la pression de refoulement de la masse à pomper, de telle sorte que la force serrant l'enveloppe (22) vers la vis transporteuse (14) augmente avec l'augmentation de la pression de refoulement, et que, particulièrement, la force est proportionnelle à la pression de refoulement,
caractérisée en ce que
- le moyen d'entraînement (16) et le moyen d'ajustage (28) sont hydrauliques, respectivement, et en ce que la pression hydraulique établie dans le moyen d'entraînement est utilisée directement pour commander le moyen d'ajustage (28).

2. Pompe à vis selon la revendication 1, caractérisée en ce qu'un moyen de mesure est prévu pour mesurer la pression de refoulement, et en ce que le moyen d'ajustage (28) peut être commandé selon le signal de sortie du moyen de mesurage.

3. Pompe à vis selon la revendication 1 ou 2, caractérisée en ce qu'un moyen de détection est prévu pour détecter la pression de refoulement dès les paramètres d'opération du moyen d'entraînement (16) et en ce que le moyen d'ajustage (28) peut être commandé selon le signal de sortie du moyen de détection.

4. Pompe à vis selon une des revendications 1 à 3, caractérisée en ce que le moyen d'ajustage (28) a au moins un élément d'ajustage (30).

5. Pompe à vis selon une des revendications 1 à 4, caractérisée en ce que le moyen d'ajustage (28) comprend plusieurs éléments d'ajustage (30), distribués le long de l'axe de la vis transporteuse (14), particulièrement d'une manière régulière.

6. Pompe à vis selon la revendication 5, caractérisée en ce que les forces exercées dur le moyen de serrage (24) par les éléments d'ajustage (30) ont des valeurs différents.
